# NEUE EUROPÄISCHE PATENTSCHRIFT

(11) **EP 0 291 457 B2**
(45) Veröffentlichungstag und Bekanntmachung des Hinweises auf die Entscheidung über den Einspruch: **26.11.1997**
(45) Hinweis auf die Patenterteilung: 12.09.1990
(21) Anmeldenummer: 88810296.9
(22) Anmeldetag: 05.05.1988
(51) Int. Cl.: B65D 43/16

(54) **Einteiliger Schnappscharnierverschluss**
One-piece hinged snap-on cap
Bouchon à déclic en une partie

(30) Priorität: 13.05.1987 CH 1834/87
(43) Veröffentlichungstag der Anmeldung: 17.11.1988
(73) Patentinhaber: CREATECHNIC AG, 8305 Dietlikon (CH)
(72) Erfinder: Dubach, Werner F., CH-8124 Maur (CH)
(74) Vertreter: Feldmann, Clarence Paul

(56) Entgegenhaltungen:
- EP-A- 0 056 469
- EP-A- 0 147 423
- EP-A- 0 208 413
- WO-A-84/04906
- DE-A- 3 026 436
- DE-C- 589 647
- DE-U- 8 536 556
- US-A- 3 964 609
- US-A- 4 545 495

## Beschreibung

Die vorliegende Erfindung betrifft einen einteiligen Schnappscharnierverschluss aus Kunststoff mit einem Unterteil und einer Kappe, wobei beide Teile je eine Mantelwand aufweisen. Im geschlossenen Zustand des Verschlusses stehen diese Mantelwände deckungsgleich vertikal übereinander. Der Unterteil ist mit der Kappe über mindestens ein Filmscharnier sowie über zwei je beidseits des Filmscharnieres angeordnete Spannbänder verbunden, die im geschlossenen Zustand des Verschlusses gestreckt sind.

Lösungsvorschläge, um die Federelemente, beziehungsweise Scharnierteile eines Schnappscharniers möglichst anliegend zu gestalten, sind aus der DE-C 589 647, DE-A 3 026 436 bekannt geworden. Gemäss der US-A 3 964 609 wird gar das Federelement separat gefertigt und in eine Aussparung parallel der Aussenwand des Behälters eingeschoben.

Ein Schnappscharnierverschluss der eingangs genannten Art ist beispielsweise aus der EP-A 0 147 423 bekannt. Die Spannbänder der bekannten Lösung sind üblicherweise an Angüssen befestigt, die auf der äusseren Mantelfläche aufgesetzt sind und in einer Ebene liegen, die den Kunststoffverschluss wie eine Sekante schneidet. Von der Wirkungsweise, der Festigkeit und der Schliesskraft her gesehen haben sich diese Verschlüsse bestens bewährt. Bernängelt wurden auf dem Markt vor allem das ästhetische Aussehen sowie die Verarbeitbarkeit der Verschlüsse in den Abfüllstationen. Die vorstehenden Spannbänder boten gelegentlich Anlass zu Verstopfungen auf der Förderstrecke.

Eine Lösung für das zweitgenannte Problem ist in der EP-A 056 469 dargestellt. Hier wird anstelle der Spannbänder mit seitlich dem Filmscharniergelenk angeordneten Zwischenelementen gearbeitet, die an und für sich dickwandig sind und über Filmscharniere mit dem Unterteil bzw. der Kappe verbunden sind. Die zur Schnappwirkung erforderliche Kraft wird hier nicht durch Längsdehnung der Zwischenelemente, sondern durch die Rückformkraft der gewölbt geformten Zwischenelemente gebildet. Die beim Oeffnen und Schliessen des Verschlusses auftretenden Zugkräfte verlaufen durch die Filmscharniere, an denen die Zwischenelemente mit der Kappe bzw. dem Unterteil verbunden sind. Das die Schwenkachse bildende Filmscharnier wird beim Oeffnen des Verschlusses gestaucht. Während die Stauchung eines Filmscharniers unproblematisch ist, stellen Zugkräfte über einem Filmscharnier eine grosse Gefahr dar. Verlaufen die Zugkräfte exakt in der Verlaufrichtung senkrecht zur Achse des Filmscharniers, so ist die Widerstandskraft noch relativ gross. Bei einer Schrägstellung der Filmscharniere, wie dies die EP-A 056 469 verlangt, ist jedoch die vorgenannte korrekte Krafteinwirkung nicht gewährleistet. Das Resultat ist, dass an den Seiten der Filmscharniere eine Ueberdehnung mit Kerbwirkung auftritt und die Filmscharniere reissen.

Aus der US 4'545'495 ist ein Schnappscharnierverschluss bekannt bei dem die Spannbänder über Filmscharniere an den Mantelwänden angelenkt ist, wobei die Ansatze der Spannbänder in parallelen Ebenen zum Hauptscharnierverlaufen. Aus der DE-U-85 36 556 ist Schnappscharnierverschluss bekannt bei dem ein einziger Spannband vorgesehen ist, welches in Nischen angelenkt ist und im offenen Zustand gewölbt verläuft.
Die Materialdicke im Bereich eines Filmscharniers beträgt lediglich 0,1 - 0,2 mm. Dies führt während des Spritzvorganges zu einer Richtungsorientierung der Makromoleküle im Filmscharnierbereich. In Bereichen in denen die Makromoleküle richtungsorientiert sind, vertragen diese nur geringe Kräfte quer zur Verlaufsrichtung, wie sie in der Ausführung gemäss der obgenannten Erfindung auftreten. Demgegenüber ist die Materialdicke in einem Spannband mit ca. 0,5 - 0,8 mm 4- bis 5fach grösser. Eine Richtungsorientierung der Makromoleküle beim Spritzvorgang findet hier nicht statt. Die Richtung der Kräfteeinwirkung auf die Spannbänder ist somit unwesentlich. Zudem bestimmt die Grösse der Oeffnungen in der Spritzform, durch die das Material immer vom Unterteil in die Kappe strömt, die Spritztaktzeit.

Ein von der Firma Zeller Plastik GmbH auf den Markt gebrachter Verschluss weist im offenen Zustand gestreckte Spannbänder auf, die über Filmscharniere an Oberteil und Unterteil angelenkt sind.

Zu den obigen Erkenntnissen ist die Anmelderin durch aufwendige Messungen und Versuche gelangt und hat sich daher die Aufgabe gestellt, ein Kunststoffscharnier der eingangs genannten Art zu schaffen, bei dem Probleme der obengenannten Art vermieden werden können.
Diese Aufgabe löst die Erfindung durch einen Schnappscharnierverschluss aus Kunststoff mit den Merkmalen des Patentanspruches 1.
In den Zeichnungen ist ein Ausführungsbeispiel des Erfindungsgegenstandes dargestellt und anhand der nachfolgenden Beschreibung erläutert.

Es zeigt:
Figur 1 den Schnappscharnierverschluss in etwa natürlicher Grösse auf einer Tube in Ansicht von vorne;
Figur 2 in Seitenansicht und
Figur 3 in Ansicht auf die Rückseite. In
Figur 4 ist derselbe Verschluss in grösserem Masstab in der vollständig geöffneten Spritzlage in Seitenansicht und in
Figur 5 in Ansicht von oben gesehen, wobei die Kappe von innen erkennbar ist
Figur 6 zeigt einen Vertikalschnitt durch die Schwenkachse des Schnappscharniers entlang der Linie B - B in Figur 5 und
Figur 7 einen Teilschnitt entlang der Linie C - C in Figur 5.
Figur 8 a und b zeigt verschiedene Querschnittsformen der Spannbänder.

In der Zeichnung ist der Unterteil des einteiligen Schnappscharnierverschlusses mit 1, der damit verbundene Oberteil mit 2 bezeichnet. Das Schnappscharnier ist in der dargestellten Form in einem Verschluss integriert. Das dargestellte Ausführungsbeispiel nach dem erfindungsgemässen Prinzip ist ein Verschluss, bei dem der Verschlussunterteil 1 auf einer Tube T befestigt ist. Der Oberteil 2 ist in diesem Falle eine Kappe. Die beiden Teile 1 und 2 des Verschlusses sind über ein übliches, leicht über die Umfangsmantelwand hinausragendes Filmscharnier 3 miteinander verbunden. Die Mantelwand 4 des Unterteiles 1 und die Mantelwand 5 der Kappe, bzw. des Oberteiles 2 stehen vertikal übereinander. Dem Filmscharnier gegenüberliegend ist im Ober- und Unterteil eine Einbuchtung 8 angebracht, die das Oeffnen des Verschluss erleichtern soll. Links und rechts des Filmscharniers 3 sind fast nur noch ansatzweise die beiden Spannbänder 6 erkennbar. Sie sind so in den Mantelflächen 4 und 5 integriert, dass lediglich noch die seitlichen Begrenzungen 7 erkennbar sind. Die Aussenflächen der Spannbänder 6 fluchten von geringfügigen Abweichungen abgesehen mit den Mantelflächen des Ober- bzw. Unterteiles 1, 2.

In der Figur 4 ist dasselbe Ausführungsbeispiel des Schnappscharniers am Verschluss gemäss den Figuren 1 - 3 in der vollständig geöffneten Stellung in einem grösseren Massstab gezeigt. Der Unterteil 1 hat eine Deckfläche 9, die sich über die Trennebene E des Ober- und Unterteiles 1, 2 erhebt und einen konisch nach oben zulaufenden Ausguss 10 aufweist. Die Spannbänder 6 sind in dieser Stellung ungespannt und bilden einen Bogen. Da hier die Spannbänder auf der Peripherie der gewölbten Mantelflächen liegen, werden die Spannbänder im Bereich näher dem Filmscharnier stärker gewölbt als die weiter vom Filmscharnier entfernten Bereiche. Daher ist das Spannband in der Seitenansicht doppelt gewölbt sichtbar. Auch in der Ansicht nach Figur 5, die eine Aufsicht auf den Verschluss gemäss Figur 4 zeigt, erkennt man, dass der Radius der in dieser Stellung des Scharniers bogenförmigen Spannbänder 6 näher dem Filmscharnier 3 kleiner und entfernter vom Filmscharnier 3 grösser ist. Im Detail ist dies in Figur 7, einem Schnitt entlang der Linie C - C in Figur 5, dargestellt.
In dieser Darstellung nach Figur 5, in der man den Oberteil, bzw. die Kappe von unten bzw. von innen und den Unterteil von oben erkennt, sieht man auch die Nischen 11, in denen die Spannbänder angebracht sind. Die Nischen in der Kappe, bzw. dem Oberteil 2 durchbrechen die Mantelwand 5 nicht, sondern lassen eine minimal erforderliche Wandstärke bestehen, so dass im geschlossenen Zustand des Verschlusses Oberteil und Unterteil über dem gesamten Umfang der Mäntelwände aufeinander aufliegen. Dies ist von erheblicher Bedeutung, weil bekanntlich Kunststoff teile sich statisch stark aufladen. In der Folge werden Staubteile bei einem nicht vollständig schliessenden Verschluss magnetisch durch eventuelle Schlitze ins Innere gezogen und führen zu einer sichtbaren Verschmutzung. Die Bodenflächen der Nischen 11 verlaufen geneigt zur Trennebene E. Dabei müssen natürlich die Spannbänder 6 je weiter sie von der Schwenkachse, nämlich dem Filmscharnier 3 weg sind, umso länger sein. Folglich verlaufen die Nischenböden von dem vom Filmscharnier entfernteren Ende von unten zu dem vom Filmscharnier näheren, oberen Ende. In der Figur 6, einem Schnitt durch den offenen Verschluss in der Vertikalen durch das Filmscharnier, sind die Nischenböden punktiert eingetragen, obwohl sie in dieser Ansicht natürlich nicht sichtbar sind.

Ein wesentlicher Unterschied zwischen den Spannbändern, wie sie in dieser Erfindung angewendet werden, und den Zwischenelementen gemäss dem Stand der Technik ist, dass die Spannbänder 6 vom Ansatzpunkt in den Nischen 11 über ihre gesamte Länge mindestens annähernd die gleiche Querschnittsfläche aufweisen. Zwar können die Bänder am Ansatz gerundet und verdickt sein, um eine Kerbwirkung zu vermeiden. Im dem Bereich jedoch, der zur erforderlichen elastischen Längsdehnung führt, bleibt die Querschnittsfläche von Ungenauigkeiten abgesehen gleich.
Die Querschnittsform der Spannbänder 6 kann sehr unterschiedlich gestaltet werden. Dies zeigen die Beispiele der Figuren 8a und b. So kann die Aussenfläche exakt der Kontur der Mantelwand angepasst, jedoch die Innenfläche gerade sein. (Figur 8a)
Aber neben der rein rechteckigen Form wie in Figur 6 ersichtlich, wäre auch eine allseitig konvexe Form, beispielsweise eine Ellipse wie in Figur 8b möglich.

## Patentansprüche

1. "Einteiliger Schnappscharnierverschluß aus Kunststoff mit einem Unterteil (1) und einem Oberteil (2), die je eine gerundete Mantelwand (4,5) aufweisen, wobei diese beiden Mantelwände (4,5) in der Schließstellung des Scharnieres deckungsgleich vertikal übereinander stehen, und wobei der Unterteil (1) mit dem Oberteil (2) über ein Filmscharnier (3) sowie über zwei beidseits des Filmscharniers (3) angeordnete streifenförmige Spannbänder (6) verbunden ist, die in der Schließstellung des Scharniers gestreckt sind, wobei die Spannbänder (6) im geöffneten Zustand des Verschlusses in einer gewölbten Fläche verlaufen und im geschlossenen Zustand des Verschlusses gestreckt sind und die Ansätze der Spannbänder auf Nischenbodenflächen angebracht sind, die zur Trennebene (E) zwischen Oberteil und Unterteil derart geneigt verlauf, daß die dem Filmscharnier (3) näher liegenden Seiten der streifenförmigen Spannbänder kürzer als die entfernteren Seiten sind, und wobei die Spannbänder vom Ansatz in Mischen (11) in den Mantelwänden (4,5) verlaufen und über ihre gesamte Länge einen nahezu gleichbleibenden scharnierfreien Querschnitt aufweisen und in Schließlage mit ihren äußersten Teilflächen mit den Mantelaußenwänden fluchten.",

2. Schnappscharnierverschluss nach Anspruch 1, dadurch gekennzeichnet, dass die Ansätze der Spannbänder (6) in den Nischenbodenflächen gerundet angeformt sind.

3. Schnappscharnierverschluss nach Anspruch 1, dadurch gekennzeichnet, dass die Nischen (11) mindestens annähernd der Form und Grösse der gestreckten Spannbänder (6) entsprechen, sodass diese in der Schliessstellung des Scharniers vollständig in den Nischen (11) Aufnahme finden und diese abdecken.

4. Schnappscharnierverschluss nach Anspruch 1, dadurch gekennzeichnet, dass die Querschnittsform der Spannbänder (6) mindestens annähernd einem flachen Rechteck entspricht.

5. Schnappscharnierverschluss nach Anspruch 1, dadurch gekennzeichnet, dass die Querschnittsform der Spannbänder mindestens einseitig konvex ist.

## Claims

1. One-piece snap hinge closure made from plastic with a lower part (1) and an upper part (2), each of which has a circumferential wall (4, 5), said two circumferential walls (4, 5) being congruently vertically superimposed when the hinge is in the closed position and in which the lower part (1) is connected to the upper part (2) via a film hinge (3) and is connected by means of two lamellar straps (6) arranged on either side of the film hinge (3) and which are stretched in the closed position of the hinge, in the open state of the closure the straps (6) running in a cambered surface and in the closed state of the closure are stretched and the starts of the straps are fitted to the recess bottom surfaces, which are so inclined to the separation plane (E) between the upper part and the lower part that the sides of the lamellar straps closer to the film hinge (3) are shorter than the more remote sides and in which the straps from the start in the recesses (11) in the circumferential walls (4, 5) and have over their entire length an almost constant hinge-free cross-section and are aligned in the closed position by their outermost partial faces with the circumferential outer walls.

2. One-piece snap hinge closure according to claim 1, characterized in that the starts of the straps (6) in the recess bottom surfaces are rounded.

3. One-piece snap hinge closure according to claim 1, characterized in that the recesses (11) at least approximately correspond to the shape and size of the stretched straps (6), so that in the closed position of the hinge they are completely received in the recesses (11) and cover the same.

4. One-piece snap hinge closure according to claim 1, characterized in that the cross-sectional shape of the straps (6) at least approximately corresponds to a flat rectangle.

5. One-piece snap hinge closure according to claim 1, characterized in that the cross-sectional shape of the straps is convex on at least one side.

## Revendications

1. Fermeture à charnière à déclic en une pièce, réalisée en matière plastique, avec une partie inférieure (1) et une partie supérieure (2), qui présentent chacune une paroi latérale arrondie (4, 5), ces deux parois latérales (4, 5) étant superposées verticalement à recouvrement entièrement dans la position de fermeture de la charnière, et la partie inférieure (1) étant reliée à la partie supérieure (2) par une charnière pelliculaire (3) ainsi que par deux bandes de tension (6) en forme de rubans disposées de part et d'autre de la charnière pelliculaire (3), qui sont tendues dans la position de fermeture de la charnière, dans laquelle les bandes de tension (6) se trouvent dans une surface voûtée dans l'état ouvert de la fermeture et sont tendues dans l'état fermé, les extrémités des bandes de tension étant appliquées sur les surfaces de fond de niches, qui sont inclinées par rapport au plan de séparation (E) entre la partie supérieure et la partie inférieure d'une façon telle que les côtés des bandes de tension en forme de rubans situés le plus près de la charnière pelliculaire (3) soient plus courts que les côtés les plus éloignés, et dans laquelle les bandes de tension partent des extrémités dans des niches (11) ménagées dans les parois latérales (4, 5) et présentent une section transversale sans charnière à peu près constante sur toute leur longueur et sont, en position de fermeture, alignées par leurs surfaces partielles extérnes avec les surfaces extérnes des parois latérales.

2. Fermeture à charnière à déclic suivant la revendication 1, caractérisée en ce que les extrémités des bandes de tension (6) sont formées sur les surfaces de fond des niches avec une configuration arrondie.

3. Fermeture à charnière à déclic suivant la revendication 1, caractérisée en ce que les niches (11) correspondent au moins approximativement à la forme et à la grandeur des bandes de tension (6) tendues, de telle façon que celles-ci trouvent place entièrement dans les niches (11) recouvrant celles-ci dans la position de fermeture de la charnière.

4. Fermeture à charnière à déclic suivant la revendication 1, caractérisée en ce que la forme de la section droite des bandes de tension (6) correspond au moins approximativement à un rectangle plat.

5. Fermeture à charnière à déclic suivant la revendication 1, caractérisée en ce que la forme de la section droite des bandes de tension est convexe sur au moins un côté.
